# EUROPÄISCHE PATENTSCHRIFT

(11) **EP 1 716 275 B1**
(45) Veröffentlichungstag und Bekanntmachung des Hinweises auf die Patenterteilung: **30.06.2010**
(21) Anmeldenummer: 05707430.4
(22) Anmeldetag: 16.02.2005
(51) Int. Cl.: D04B 27/34

(54) **VERFAHREN UND VORRICHTUNG ZUM AUFWICKELN VON GEWIRKTEN NETZEN**
METHOD AND DEVICE FOR WINDING KNITTED NETS
PROCEDE ET DISPOSITIF POUR ENROULER DES FILETS TRICOTES

(30) Priorität: 19.02.2004 DE 102004008105; 19.02.2004 DE 202004002592 U
(43) Veröffentlichungstag der Anmeldung: 02.11.2006
(73) Patentinhaber: RKW SE, 67227 Frankenthal (DE)
(72) Erfinder: WILLNER, Horst, 64711 Erbach (DE); GEBHARDT, Kurt, 64711 Erbach (DE); KAUFMANN, Lutz, 64720 Michelstadt (DE); PIAZZI, Jürgen, 64720 Michelstadt (DE)
(74) Vertreter: Isenbruck, Günter
(86) Internationale Anmeldenummer: PCT/EP2005/001561
(87) Internationale Veröffentlichungsnummer: WO 2005/083167

(56) Entgegenhaltungen:
- EP-A- 1 369 516
- DE-A1- 1 635 954

## Beschreibung

Die Erfindung betrifft ein Verfahren zum Aufwickeln von aus Fransen (d.h. Fäden in Längsrichtung bei der Netzherstellung in Produktionsrichtung) und Schussfäden (d.h. Fäden in Querrichtung bei der Netzherstellung) gewirkten Netzen auf eine an einer Wickelstelle vorgegebene Wickelbreite. Unter Fäden sind dabei bevorzugt Folienbänder zu verstehen, d.h. durch Längsschneiden von flächigen Folien erzeugte Bänder, die durch Strecken in Längsrichtung Fadencharakter annehmen. Ferner betrifft die Erfindung eine Vorrichtung zur Durchführung des Verfahrens.

Gewirkte Netze eines solchen Typs werden zum Beispiel in der Landwirtschaft zum Umhüllen von Ernteballen eingesetzt. Hierzu ist es beispielsweise erforderlich, dass sich das Netz durch die beim Umhüllen aufgebrachte Zugkraft in Längsrichtung nicht in Querrichtung zusammenzieht, damit die für viele Anwendungen erforderliche oder gewünschte Netzbreite erhalten bleibt. Hierzu werden zum Beispiel Breithalteeinrichtungen in den Netzzuführvorrichtungen landwirtschaftlicher Rundballenpressen eingesetzt. Ein optimales Breitlaufverhalten ist dabei jedoch abhängig von der korrekten Einstellung der Netzrollenbremsen und Breitlaufvorrichtungen.

Vielfach werden zum Umhüllen der Ernteballen so genannte Raschelnetze eingesetzt. Diese zeichnen sich dadurch aus, dass in Längsrichtung des Netzes verlaufende Fransen mit im Ergebnis "zickzackförmig" und zu den Fransen relativ diagonal verlaufenden Schussfäden zu einem Netz verbunden werden. Der Aufbau solcher als Rundballennetze eingesetzten Raschelnetze ist zum Beispiel in DE 200 08 520 U1 beschrieben.

Um zu vermeiden, dass das Netz während des Umhüllens der Rundballen einspringt (d.h. dass sich das Netz durch Aufbringen einer Zugkraft quer zu den Fransen zusammenzieht), ist in EP 1 369 516 A1 eine Modifikation einer Wirkmaschine beschrieben, durch welche die Schussfäden bei gleichem Abstand der Fransen verlängert werden. Durch diese relative (d.h. zu einer Anordnung der Schussfäden ohne Fadenreserve) Verlängerung der Schussfäden ist beim Entnehmen des Netzes aus der Wirkmaschine und dem anschließenden Aufwickeln des Netzes keine Spannung auf den Schussfäden, so dass sich das Netz nicht einspringt. Die verlängerten Schussfäden werden durch den Einsatz eines gewellten Nadelbetts in der Wirkmaschine erhalten. Das gewellte Nadelbett ist so gestaltet, dass die Fransen jeweils zwischen zwei Erhebungen verlaufen, während die Schussfäden über die Erhebungen geführt werden. Aus der Höhe der Erhebungen zwischen den Fransen bestimmt sich die Länge der Schussfäden im Netz.

Nachteil dieses Verfahrens ist es, dass beim Einsatz einer Wirkmaschine zur Raschelnetzproduktion, die entsprechend modifiziert wurde, ein Netz weniger Fransen enthält als ein Netz gleicher Breite, welches auf einer nicht modifizierten Raschelmaschine hergestellt wurde. Hierdurch wird die Reißfestigkeit des Netzes in Längsrichtung reduziert. Ein weiterer Nachteil ist, dass das Nadelbett jedes Mal ausgetauscht werden muss, wenn eine andere Länge der Schussfäden zwischen den Fransen gewünscht ist.

Aufgabe der vorliegenden Erfindung ist es, ein Verfahren bereitzustellen, durch welches ein gewirktes Netz auf eine beliebige, gegenüber der Breite des gewirkten Netzes reduzierte Wickelbreite aufgewickelt wird. Eine weitere Aufgabe der vorliegenden Erfindung ist es, eine Vorrichtung zur Durchführung des Verfahrens bereitzustellen.

Die Aufgabe wird durch ein Verfahren zum Aufwickeln von aus Fransen und Schussfäden gewirkten Netzen auf eine an einer Wickelstelle vorgegebene Wickelbreite gelöst, bei dem die Fransen des gewirkten Netzes nach dem Verlassen der Wirkmaschine vor der Wickelstelle an Distanzelementen entlang geführt werden.

Weiterhin wird die Aufgabe gelöst durch eine Vorrichtung zum Aufwickeln von aus Fransen und Schussfäden gewirkten Netzen nach dem Verlassen der Wirkmaschine auf eine an einer Wickelstelle vorgegebene Wickelbreite, wobei vor der Wickelstelle Distanzelemente angeordnet sind, an denen die Fransen des gewirkten Netzes entlang geführt werden.

Vorteil des Einsatzes von Distanzelementen vor der Wickelstelle, an denen die Fransen entlang geführt werden, ist, dass gewirkte Netze mit einer beliebigen Anzahl an Fransen auf eine vorgegebene Wickelbreite aufgewickelt werden können. Hierdurch lässt sich zum einen die Spannung der Schussfäden des aufgewickelten Netzes einstellen, zum anderen ist es auch möglich, das Netz mit zusätzlichen Fransen breiter zu fertigen und trotzdem auf die für den Praxiseinsatz in Rollenform gewünschte Breite zu wickeln. Durch die zusätzlichen Fransen wird die Reißfestigkeit des Netzes beim Einsatz (z.B. beim Abwickeln und Umhüllen von Ernteballen) erhöht, da bei gleich bleibender Zugkraft auf das Netz auf gleicher Breite mehr Fransen diese Zugkraft aufnehmen und so eine geringere Zugkraft auf die einzelne Franse wirkt.

Ein weiterer Vorteil, die Fransen beim Aufwickeln des Netzes an den Distanzelementen entlang zu führen, liegt darin, dass ein sauberer Kantenaufbau des zur Netzrolle aufgewickelten Netzes erreicht wird. Netze, deren Fransen beim Aufwickeln nicht an Distanzelementen entlang geführt werden, neigen zu einem unsauberen Kantenverlauf.

Gewirkte Netze im Sinne der Erfindung sind alle Netze, bei denen eine Gruppe von Fäden parallel zur Längskante des Netzes verläuft. Diese Fäden werden als Fransen bezeichnet. Die einzelnen Fransen werden durch quer verlaufende Fäden, die als Schussfäden bezeichnet werden, miteinander verbunden. Die Schussfäden können dabei senkrecht zu den Fransen oder diagonal zu diesen verlaufen. Besonders bevorzugt eignet sich die Erfindung für Raschelnetze, bei denen die Schussfäden zickzackförmig zwischen den Fransen verlaufen.

In einer Verfahrensvariante wird die Breite des Netzes zusätzlich durch eine Reduzierung des Abstands zwischen einzelnen oder allen Fransen bereits vor der Reduktion der Wickelbreite an der Wickelstelle reduziert. Diese Reduzierung des Abstands zwischen Fransen führt dann verstärkt dazu, dass die Schussfäden zwischen den Fransen im aufgewickelten Netz nicht gespannt sind. Ein Vorteil der nicht gespannten Schussfäden zwischen den Fransen liegt darin, dass das Netz nicht einspringt, wenn eine Zugkraft ausgeübt wird, zum Beispiel beim Abwickeln.

In einer bevorzugten Verfahrensvariante lässt sich die Wickelbreite des Netzes durch Verschieben der Distanzelemente quer zur Laufrichtung beim Aufwickeln einstellen. Somit lassen sich bei gleich bleibender Anzahl an Fransen und unveränderter Länge der Schussfäden unterschiedliche Wickelbreiten realisieren. Auf diese Weise können die Wickelbreiten beispielsweise den gängigen, aber auch weniger gebräuchlichen oder sogar individuellen Aufnahmesystemen von in der Landwirtschaft eingesetzten Rundballenpressen angepasst werden.

Witterungsfeste Netze, die zum Beispiel in der Landwirtschaft zum Umhüllen von Ernteballen eingesetzt werden können, werden insbesondere dadurch erhalten, dass als Fransen und/oder (insbesondere und) als Schussfäden Polyolefinbänder insbesondere aus Polyethylen, Polypropylen oder Copolymeren aus diesen oder anderen Co-Komponenten verwendet werden.

Bei der Vorrichtung zum Aufwickeln von gewirkten Netzen werden als Distanzelemente vorzugsweise auf einer Stange angeordnete Distanzringe verwendet. Bei konstantem Durchmesser der Stange können die Distanzelemente auf dieser entsprechend der geforderten Wickelbreite verschoben werden. Die Befestigung der Distanzelemente erfolgt zum Beispiel als Klemmverbindung mit geschlitzter oder geteilter Nabe oder als Klemmverbindung mit Hohlkeil. Weitere Befestigungsmöglichkeiten sind zum Beispiel ein Pressverband mit kegeliger Spannhülse oder ein Klemmen des Distanzrings auf die Stange mittels einer radial durch das Distanzelement geführten Schraube. Weiterhin ist es möglich, die Distanzelemente durch federnde oder nicht federnde Passstifte oder Sicherungsringe gegen Verschieben zu sichern.

Eine weitere Möglichkeit, den Abstand zwischen den Distanzelementen zu varüeren, besteht darin, die Stange auf der die Distanzelemente angeordnet sind, als Gewindestange auszubilden und die Distanzelemente mit einem Innengewinde zu versehen. Eine Bewegung der Distanzelemente in axialer Richtung auf der Gewindestange wird dann vorzugsweise durch den Einsatz von Kontermuttern verhindert.

Sofern es nicht erforderlich ist, die Distanzelemente verschiebbar auf der Stange anzuordnen, können diese auch durch Schweißen, Löten oder Aufschrumpfen mit der Stange verbunden werden. Für diesen Fall ist es auch möglich, die Stange mit Nuten in beliebiger geometrischer Form zu versehen, in denen die Fransen geführt werden. Um die Schussfäden nicht zu beschädigen, sind dabei vorzugsweise scharfkantige Übergänge zu vermeiden. Dies geschieht zum Beispiel durch das Abrunden von Kanten.

In einer bevorzugten Ausführungsform ist die Stange mit den Distanzelementen rotationssymmetrisch ausgebildet und drehbar befestigt. Während des Aufwickelns eines Netzes dreht sich die Stange mit den Distanzelementen vorzugsweise mit einer Umfangsgeschwindigkeit, die der Geschwindigkeit des aufzuwickelnden Netzes entspricht. Hierdurch wird vermieden, dass das Netz über die Stange reibt und so Beschädigungen am Netz auftreten.

Bei nicht-rotationssymmetrisch ausgebildeten Distanzelementen, zum Beispiel wenn diese schräg angestellt sind oder einen Radius aufweisen, an dem die Fransen entlang laufen, sind diese vorzugsweise fest montiert, so dass sie sich während des Aufwickelns des Netzes nicht bewegen. Schräg angestellte Distanzelemente können zum Beispiel Distanzringe mit einer schräg verlaufenden Seitenfläche, schräg ausgestellte Rippen auf der Stange oder Stangen mit einer schneckenförmig verlaufenden Rippe sein.

Im Folgenden wird die Erfindung zusätzlich anhand einer Zeichnung näher beschrieben.

Darin zeigt
- Fig. 1: einen Ausschnitt aus einer erfindungsgemäßen Vorrichtung zum Aufwickeln von Netzen,
- Fig. 2: einen Schnitt durch eine Stange mit Distanzelementen in einer ersten Ausführungsform,
- Fig. 3: einen Schnitt durch eine Stange mit Distanzelementen in einer zweiten Ausführungsform,
- Fig. 4: einen Schnitt durch eine Stange mit einseitig angebrachten Rippen als Distanzelementen,
- Fig. 5: eine Stange mit einseitig angebrachten Rippen als Distanzelementen.

Fig. 1 zeigt einen Ausschnitt aus einer Vorrichtung zum Aufwickeln von gewirkten Netzen. Ein Netz 1, welches aus Fransen 2 und Schussfäden 3 aufgebaut ist, wird als Netzrolle 8 aufgewickelt. Das hier dargestellte Netz 1 hat die Form eines Raschelnetzes, bei welchem die Fransen 2 parallel zur Laufrichtung 16 des Netzes verlaufen. Die Fransen 2 sind durch zickzackförmig verlaufende Schussfäden 3 miteinander zum Netz 1 verbunden.

Das Netz 1 verlässt eine nicht dargestellte Wirkmaschine, auf der es hergestellt wird. Dabei entspricht die Länge der Schussfäden 3 der Seitenlänge eines gleichschenkligen Dreiecks, wobei die Höhe des Dreiecks dem Abstand der Fransen 2 entspricht. Dies führt dazu, dass die Schussfäden 3 straff zwischen den Fransen 2 verlaufen. Sobald eine Zugkraft auf das Netz 1 in Richtung der Fransen 2 wirkt, wird das Netz 1 eingeschnürt. Dieses Einschnüren lässt sich verhindern, wenn die Schussfäden 3 nur locker zwischen den Fransen 2 verlaufen. Hierzu wird die (Lauf-)Breite des Netzes 1 vor dem Aufwickeln als Netzrolle 8 reduziert. Dies geschieht durch den Einsatz einer Stange 4, auf welcher Distanzringe 5 angeordnet sind. Bei der in Fig. 1 dargestellten Ausführungsform sind die Distanzringe 5 mit Gewindestiften 6 auf der Stange 4 festgeklemmt, so dass sich die Distanzringe 5 nicht in axialer Richtung der Stange 4 verschieben lassen.

Um die (Lauf-)Breite des Netzes 1 von der ursprünglichen Herstellungsbreite auf die Wickelbreite der Netzrolle 8 zu reduzieren, werden die Fransen 2 an jeweils einer Stirnseite 17 der Distanzringe 5 entlang geführt. Die einzelnen Distanzringe 5 sind jeweils so angeordnet, dass der Abstand zwischen zwei Fransen 2 reduziert wird. Diese Abstandsreduktion führt dazu, dass die Schussfäden 3 zwischen den Fransen 2 mit reduziertem Abstand nicht mehr gespannt sind.

Um Beschädigungen der Schussfäden 3 zu vermeiden, während das Netz 1 über die Stange 4 mit den Distanzringen 5 geführt wird, ist die Höhe h der Stirnseite 17 der Distanzringe 5 so einzustellen bzw. so zu fertigen, dass die Schussfäden 3 nicht gespannt werden, während diese über die Distanzringe 5 geführt werden. Bei gespannten Schussfäden 3 besteht sonst die Gefahr, dass diese an einer Kante 18 des Distanzringes 5 zerschnitten werden.

Die Reduktion des Abstands zwischen den Fransen 2 an den Distanzringen 5 der Stange 4 und die so damit verbundenen lockereren Schussfäden 3 zwischen den Fransen 2 haben zum Ergebnis, dass das Netz 1 beim Aufbringen einer Zugkraft, die in Richtung der Fransen 2 wirkt, nicht weiter einschnürt.

Nach dem Passieren der Stange 4 mit den Distanzringen 5 wird das Netz 1 als Netzrolle 8 aufgewickelt. Damit sich das Netz 1 beim Aufwickeln als Netzrolle 8 nicht verzieht und damit das Aufwickeln bei einer konstanten Kraft durchgeführt wird, wird das Netz 1 um eine Anpresswalze 7 geführt. Die Anpresswalze 7 presst gleichzeitig auf die sich bildende Netzrolle 8, wodurch ein gleichmäßiges Entstehen der Netzrolle 8 gewährleistet ist.

Neben dem in Fig. 1 dargestellten Raschelnetz lässt sich die Stange 4 mit den Distanzringen 5 zur Einstellung des Abstands der Fransen 2 und damit der Netzbreite für jeden Typ eines Netzes nutzen, bei welchem Fransen 2 parallel zur Laufrichtung 16 verlaufen. Die Fransen 2 können dabei durch Schussfäden 3 miteinander verbunden sein, die in nahezu jedem beliebigen Winkel zwischen <180° und weniger (>0°) zur Laufrichtung verlaufen können.

Wenn mit der Vorrichtung immer Netze mit der gleichen Anzahl an Fransen 2 auf immer die gleiche Netzbreite aufgewickelt werden sollen, kann anstelle der Stange 4 mit den Distanzringen 5 auch ein anderer Typ einer Stange 4 eingesetzt werden, in die an den Positionen, an denen die Fransen 2 verlaufen sollen, Nuten eingebracht sind. Die Nuten können dabei jeden beliebigen dem Fachmann bekannten Querschnitt annehmen.

Fig. 2 zeigt einen Schnitt durch die in Fig. 1 dargestellte Stange mit den Distanzringen.

Damit sich die Distanzringe 5 auf der Stange 4 verschieben lassen, um so unterschiedliche Wickelbreiten einstellen zu können, hat die Stange 4 vorzugsweise einen konstanten Querschnitt. Während des Aufwickelns eines Netzes 1 werden die Distanzringe 5 an ihrer axialen Position auf der Stange 4 gehalten. Hierzu werden sie zum Beispiel mit Gewindestiften 6 auf der Stange 4 verklemmt.

Wenn die Länge der Gewindestifte 6 nicht größer ist als die Höhe h der Stirnseite 17 des Distanzrings 5, kann die Stange 4 so angebracht sein, dass diese sich während des Aufwickelns des Netzes 1 mit der gleichen Umfangsgeschwindigkeit dreht, mit der sich das Netz 1 in Laufrichtung 16 bewegt. Hierdurch wird vermieden, dass die Schussfäden 3 über die Kanten 18 der Distanzringe 5 reiben und so beschädigt werden können.

Damit die Fransen 2 nicht verrutschen können, wirkt auf das Netz 1 vorzugsweise eine so große Zugkraft, dass die Fransen 2 auf der Oberfläche 19 der Stange 4 entlang laufen.

Neben dem in Fig. 2 dargestellten kreisförmigen Querschnitt der Stange 4, kann diese auch jeden beliebigen anderen, dem Fachmann bekannten Querschnitt annehmen. So kann die Stange 4 zum Beispiel einen Querschnitt in Form eines Vielecks mit mindestens drei Ecken, einen ovalen oder einen elliptischen Querschnitt haben.

Fig. 3 zeigt einen Schnitt durch eine Stange mit Distanzelementen in einer weiteren Ausführungsform.

Bei der in Fig. 3 dargestellten Ausführungsform sind die Distanzelemente 9 in Form einer Schelle auf der Stange 4 angeordnet. Hierbei läuft das Distanzelement 9 auf einer Seite in zwei gegenüber liegende Schenkel 10 aus. Um das Distanzelement 9 auf der Stange 4 zu befestigen, ist in einem Schenkel 10 vorzugsweise eine Bohrung 20 und im zweiten Schenkel 10 vorzugsweise ein Gewinde 21 aufgenommen. Anstelle des Gewindes 21 kann der zweite Schenkel 10 auch mit einer Bohrung versehen sein. Zum Befestigen eines Distanzelements 9 auf der Stange 4 wird ein Befestigungselement 11, vorzugsweise eine Schraube, durch die Öffnung im ersten Schenkel 10 geführt und in das Gewinde 21 im zweiten Schenkel 10 eingeschraubt. Durch Anziehen der Schraube 11 wird das Distanzelement 9 auf der Stange 4 verspannt. Wenn beide Schenkel 10 mit einer Bohrung versehen sind, wird zum Befestigen des Distanzelements 9 auf der Stange 4 vorzugsweise eine Schraube 11 mit Mutter 12 verwendet.

Aufgrund der Schenkel 10 lässt sich das hier dargestellte Distanzelement 9 nur dann einsetzen, wenn sich die Stange 4 nicht bewegt. Bei rotierender Stange 4 würden die Schenkel 10 sonst möglicherweise das Netz beschädigen oder die Franse 2 aus ihrer Führung entlang der Stirnseite 17 des Distanzelements 9 heben.

Neben dem in Fig. 2 gezeigten Distanzring 5 als Typ eines Distanzelements und dem in Fig. 3 gezeigten Typ eines Distanzelements 9 kann auch jeder weitere dem Fachmann bekannte Typ eines Distanzelements eingesetzt werden, welcher sich auf der Stange 4 befestigen lässt. Wenn sich die Stange 4 mit dem Netz mitbewegt, ist es erforderlich, dass die Stirnseite 17 des Distanzelements 5, 9 über den gesamten Umfang die gleiche Höhe h aufweist. Wenn sich die Stange 4 nicht bewegt, sollte die Höhe h in dem Bereich des Distanzelements 9 konstant sein, in dem das Netz über die Stange 4 geführt wird.

Fig. 4 zeigt eine weitere Ausführungsform einer Stange, mit der die Wickelbreite des Netzes eingestellt wird.

Neben den verschiebbar auf der Stange 4 angebrachten Distanzringen 5 oder Distanzelementen 9 können dann, wenn keine Veränderung der Wickelbreite und keine Veränderung der Anzahl der Fransen 2 erfolgen soll, auch Rippen 14 als weiterer Typ eines Distanzelements auf der Stange 4 ausgebildet sein. Die Rippen 14 können dabei wie in Fig. 4 dargestellt, nur über einen Teil der Stange 4 verlaufen oder aber die Stange 4 entsprechend der Distanzringe 5 vollständig umschließen. Wenn die Rippen 14 nur über einen Teil der Stange 4 verlaufen, ist es nicht möglich, die Stange 4 mit der Umfangsgeschwindigkeit, die der Geschwindigkeit des Netzes 1 entspricht, rotieren zu lassen, da sonst regelmäßig die Fransen 2 an den Positionen, in denen sich keine Rippe 14 befindet, verrutschen können.

Fig. 5 zeigt einen Schnitt entlang der Linie AA in Fig. 4.

Um zu vermeiden, dass die Schussfäden 3 beschädigt werden, während das Netz über die Stange 4 gezogen wird, haben die Rippen 14 zum Beispiel einen halbkreisförmigen Querschnitt. Die Fransen 2 liegen an einer Anlagefläche 15 der Rippen 14 an und werden so auf die Wickelbreite geführt.

Neben dem in Figur 5 dargestellten halbkreisförmigen Querschnitt können die Rippen 14 auch jeden beliebigen anderen, dem Fachmann bekannten Querschnitt annehmen. So können die Rippen zum Beispiel einen parabolischen oder elliptischen Querschnitt oder einen Querschnitt in Form eines Mehrecks mit mindestens drei Ecken aufweisen. Bei einem Querschnitt in Form eines Mehrecks sind die Kanten vorzugsweise abgerundet, um Beschädigungen der Schussfäden 3 zu vermeiden.

### Bezugszeichen

- 1: Netz
- 2: Franse
- 3: Schussfaden
- 4: Stange
- 5: Distanzring
- 6: Gewindestift
- 7: Anpresswalze
- 8: Netzrolle
- 9: Distanzelement
- 10: Schenkel
- 11: Schraube
- 12: Mutter
- 13: Spalt
- 14: Rippe
- 15: Anlagefläche
- 16: Laufrichtung
- 17: Stirnseite
- 18: Kante
- 19: Oberfläche der Stange 4
- 20: Bohrung
- 21: Gewinde

- h: Höhe der Stirnseite 17

## Patentansprüche

1. Verfahren zum Aufwickeln von aus Fransen (2) und Schussfäden (3) gewirkten Netzen (1) auf eine an einer Wickelstelle vorgegebene Wickelbreite, **dadurch gekennzeichnet dass** die Fransen (2) des gewirkten Netzes (1) nach Verlassen der Wirkmaschine vor der Wickelstelle an Distanzelementen (5, 9, 14) entlang geführt werden.

2. Verfahren nach Anspruch 1, **dadurch gekennzeichnet, dass** die Wickelbreite des Netzes (1) durch die Distanzelemente (5, 9, 14) reduziert wird.

3. Verfahren nach Anspruch 1 oder 2, **dadurch gekennzeichnet, dass** die Fransen (2) zwischen den Distanzelementen (5, 9, 14) und der Wickelstelle parallel zur Laufrichtung (16) des Netzes (1) verlaufen.

4. Verfahren nach einem der Ansprüche 1 bis 3, **dadurch gekennzeichnet, dass** die Reduzierung der Wickelbreite des Netzes (1) durch eine Reduzierung des Abstands zwischen den Fransen (2) bewirkt wird.

5. Verfahren nach Anspruch 4, **dadurch gekennzeichnet, dass** durch die Reduzierung des Abstands zwischen den Fransen (2) die Schussfäden (3) zwischen den Fransen (2) im aufgewickelten Netz (8) nicht gespannt sind.

6. Verfahren nach einem der Ansprüche 1 bis 5, **dadurch gekennzeichnet, dass** die Wickelbreite durch Verschieben der Distanzelemente (5, 9, 14) quer zur Laufrichtung des Netzes (1) eingestellt wird.

7. Verfahren nach einem der Ansprüche 1 bis 6, **dadurch gekennzeichnet, dass** sich die Distanzelemente (5, 9, 14) mit einer Umfangsgeschwindigkeit um eine Achse (4) quer zur Wickelrichtung des Netzes (1) drehen, wobei die Umfangsgeschwindigkeit der Geschwindigkeit des Netzes (1) entspricht.

8. Verfahren nach einem der Ansprüche 1 bis 7, **dadurch gekennzeichnet, dass** als Fransen (2) und Schussfäden (3) Polyolefinbänder eingesetzt werden.

9. Vorrichtung zum Aufwickeln von aus Fransen (2) und Schussfäden (3) gewirkten Netzen (1) nach Verlassen der Wirkmaschine auf eine an einer Wickelstelle vorgegebene Wickelbreite, **dadurch gekennzeichnet, dass** vor der Wickelstelle Distanzelemente (5, 9, 14) angeordnet sind, an denen die Fransen (2) des gewirkten Netzes (1) entlang geführt werden.

10. Vorrichtung nach Anspruch 9, **dadurch gekennzeichnet, dass** als Distanzelemente auf einer Stange (4) Distanzringe (5) angeordnet sind.

11. Vorrichtung nach Anspruch 9, **dadurch gekennzeichnet, dass** die Distanzelemente als Rippen (14) auf einer Stange (4) ausgebildet sind.

12. Vorrichtung nach einem der Ansprüche 9 bis 11, **dadurch gekennzeichnet, dass** sich die Distanzelemente (5, 9, 14) während des Aufwickelns des Netzes (1) um eine Achse quer zur Wickelrichtung des Netzes (1) drehen.

13. Vorrichtung nach einem der Ansprüche 9 bis 11, **dadurch gekennzeichnet, dass** sich die Distanzelemente (5, 9, 14) während des Aufwickelns des Netzes (1) nicht bewegen.

14. Vorrichtung nach einem der Ansprüche 9 bis 13, **dadurch gekennzeichnet, dass** der Abstand der Distanzelemente (5, 9, 14) dem Abstand der Fransen (2) des aufgewickelten Netzes (8) entspricht.

15. Vorrichtung nach einem der Ansprüche 9 bis 14, **dadurch gekennzeichnet, dass** sich die Distanzelemente (5, 9) quer zur Laufrichtung (16) des Netzes (1) verschieben lassen.

## Claims

1. Method for the winding of nets (1), knitted from fringes (2) and weft threads (3), to a winding width predetermined at a winding station, **characterized in that** the fringes (2) of the knitted net (1), after leaving the knitting machine, are guided along spacer elements (5, 3, 14) prior to the winding station.

2. Method according to Claim 1, **characterized in that** the winding width of the net (1) is reduced by means of the spacer elements (5, 3, 14).

3. Method according to Claim 1 or 2, **characterized in that**, between the spacer elements (5, 3, 14) and the winding station, the fringes (2) run parallel to the direction of run (16) of the net (1).

4. Method according to one of Claims 1 to 3, **characterized in that** the reduction in the winding width of the nets (1) is effected by means of a reduction in the spacing between the fringes (2).

5. Method according to Claim 4, **characterized in that**, as a result of the reduction in the spacing between the fringes (2), the weft threads (3) between the fringes (2) are not tensioned in the wound net (8).

6. Method according to one of Claims 1 to 5, **characterized in that** the winding width is set by means of the displacement of the spacer elements (5, 3, 14) transversely with respect to the direction of run of the net (1).

7. Method according to one of Claims 1 to 6, **characterized in that** the spacer elements (5, 3, 14) rotate at a circumferential speed about an axis (4) transversely with respect to the winding direction of the net (1), the circumferential speed corresponding to the speed of the net (1).

8. Method according to one of Claims 1 to 7, **characterized in that** polyolefin ribbons are used as fringes (2) and weft threads (3).

9. Device for the winding of nets (1), knitted from fringes (2) and weft threads (3), after leaving the knitting machine, to a winding width predetermined at a winding station, **characterized in that** spacer elements (5, 9, 14), along which the fringes (2) of the knitted net (1) are guided, are arranged prior to the winding station.

10. Device according to Claim 9, **characterized in that** spacer rings (5) are arranged as spacer elements on a rod (4).

11. Device according to Claim 9, **characterized in that** the spacer elements are formed as ribs (14) on a rod (4).

12. Device according to one of Claims 9 to 11, **characterized in that**, during the winding of the net (1), the spacer elements (5, 9, 14) rotate about an axis transversely with respect to the winding direction of the net (1).

13. Device according to one of Claims 9 to 11, **characterized in that** the spacer elements (5, 9, 14) do not move during the winding of the net (1).

14. Device according to one of Claims 9 to 13, **characterized in that** the spacing of the spacer elements (5, 9, 14) corresponds to the spacing of the fringes (2) of the wound net (8).

15. Device according to one of Claims 9 to 14, **characterized in that** the spacer elements (5, 9) can be displaced transversely with respect to the direction of run (16) of the net (1).

## Revendications

1. Procédé pour enrouler des filets tricotés (1) formés de franges (2) et de fils de trame (3) sur une largeur d'enroulement prédéfinie au niveau d'une position d'enroulement, **caractérisé en ce que** les franges (2) du filet tricoté (1) sont guidées le long d'éléments d'écartement (5, 9, 14) avant la position d'enroulement, après avoir quitté le métier à tricoter.

2. Procédé selon la revendication 1, **caractérisé en ce que** la largeur d'enroulement du filet (1) est réduite par les éléments d'écartement (5, 9, 14).

3. Procédé selon la revendication 1 ou 2, **caractérisé en ce que** les franges (2) s'étendent parallèlement au sens machine (16) du filet (1) entre les éléments d'écartement (5, 9, 14) et la position d'enroulement.

4. Procédé selon l'une des revendications 1 à 3, **caractérisé en ce que** la réduction de la largeur d'enroulement du filet (1) est obtenue par une réduction de la distance entre les franges (2).

5. Procédé selon la revendication 4, **caractérisé en ce que**, grâce à la réduction de la distance entre les franges (2), les fils de trame (3) entre les franges (2) ne sont pas tendus dans le filet enroulé (8).

6. Procédé selon l'une des revendications 1 à 5, **caractérisé en ce que** la largeur d'enroulement est réglée en déplaçant les éléments d'écartement (5, 9, 14) perpendiculairement au sens machine du filet (1).

7. Procédé selon l'une des revendications 1 à 6, **caractérisé en ce que** les éléments d'écartement (5, 9, 14) tournent autour d'un axe (4) perpendiculaire au sens d'enroulement du filet (1) avec une vitesse circonférentielle, la vitesse circonférentielle correspondant à la vitesse du filet (1).

8. Procédé selon l'une des revendications 1 à 7, **caractérisé en ce que** des bandes en polyoléfine sont utilisées en tant que franges (2) et fils de trame (3).

9. Dispositif pour enrouler des filets tricotés (1) formés de franges (2) et de fils de trame (3) après avoir quitté le métier à tricoter sur une largeur d'enroulement prédéfinie au niveau d'une position d'enroulement, **caractérisé en ce que** des éléments d'écartement (5, 9, 14) le long desquels les franges (2) du filet tricoté (1) sont guidées sont situés avant la position d'enroulement.

10. Dispositif selon la revendication 9, **caractérisé en ce que** des anneaux d'écartement (5) sont disposées sur une tige (4) en tant qu'éléments d'écartement.

11. Dispositif selon la revendication 9, **caractérisé en ce que** les éléments d'écartement sont exécutés en tant que nervures (14) sur une tige (4).

12. Dispositif selon l'une des revendications 9 à 11, **caractérisé en ce que** les éléments d'écartement (5, 9, 14) tournent autour d'un axe perpendiculaire au sens d'enroulement du filet (1) pendant l'enroulement du filet (1).

13. Dispositif selon l'une des revendications 9 à 11, **caractérisé en ce que** les éléments d'écartement (5, 9, 14) ne se déplacent pas pendant l'enroulement du filet (1).

14. Dispositif selon l'une des revendications 9 à 13, **caractérisé en ce que** la distance des éléments d'écartement (5, 9, 14) correspond à la distance des franges (2) du filet enroulé (8).

15. Dispositif selon l'une des revendications 9 à 14, **caractérisé en ce que** les éléments d'écartement (5, 9) peuvent être déplacés perpendiculairement au sens machine (16) du filet (1).
